# EUROPÄISCHE PATENTSCHRIFT

(11) **EP 0 102 524 B1**
(45) Veröffentlichungstag und Bekanntmachung des Hinweises auf die Patenterteilung: **04.02.1987**
(21) Anmeldenummer: 83107569.2
(22) Anmeldetag: 01.08.1983
(51) Int. Cl.: D05B 69/20

(54) **Antriebs- und Steuervorrichtung für Nähmaschinen, Nähautomaten und dergleichen**
Sewing machine driving and controlling device
Entraînement et dispositif de contrôle de pilotage d'une machine à coudre

(30) Priorität: 02.08.1982 DE 3228789
(43) Veröffentlichungstag der Anmeldung: 14.03.1984
(73) Patentinhaber: Quick-Rotan Elektromotoren GmbH, 64293 Darmstadt (DE)
(72) Erfinder: Kothe, Peter, Dipl.-Ing., D-6100 Darmstadt-Eberstadt (DE); Angersbach, Wolfgang, Dipl.-Ing., D-6100 Darmstadt (DE); Raducanu, Dan-Corneliu, Dipl.-Ing., D-6262 Bad Soden (DE); Schüler, Peter, Dipl.-Ing., D-6053 Obertshausen (DE); Luft, Michael, Dipl.-Ing., D-6104 Seeheim-Jugenheim 1 (DE)
(74) Vertreter: Schwan, Gerhard, Dipl.-Ing.

## Beschreibung

Die Erfindung betrifft eine Antriebs- und Steuervorrichtung für Nähmaschinen, Nähautomaten und dergleichen mit einer Erkennungseinheit, die zwecks Enderkennung anspricht, wenn sich die Nähwerkzeuge dem Soll-Nahtende bis auf einen vorbestimmten Abstand genähert haben, einer mittels der Enderkennungseinheit auslösbaren Vorwahl-Stichzähleinheit zur Vorgabe einer vorbestimmten Anzahl von im Anschluß an die Enderkennung noch auszuführenden Reststichen, und einer Korrektureinheit zur Durchführung einer Stichkorrektur in Abhängigkeit von der jeweiligen Nadelstellung zum Zeitpunkt der Enderkennung.

Bei einer bekannten Antriebsvorrichtung dieser Art (DE-A-3018 797) läßt sich mittels der Korrektureinheit die Anzahl der im Anschluß an die Enderkennung ausgeführten Reststiche um eins verändern. Dadurch wird erreicht, daß die maximale Abweichung des letzten Nadeleinstichs maximal um eine halbe Stichlänge vor oder hinter dem Soll-Nahtende liegt. Eine solche Genauigkeit ist aber noch immer wesentlich geringer als die Genauigkeit, die von einer erfahrenen Näherin ohne Nahtlängenautomatik erreicht wird. Der mit der bekannten Anordnung erzielte Nahtversatz ist infolgedessen insbesondere bei hochwertigem Nähgut noch immer zu groß.

Es gehört ferner zum Stand der Technik gemäß Artikel 54, Absatz 3 EPÜ (EP-A-68 625), bei einer Antriebs- und Steuervorrichtung der genannten Art mittels der Korrektureinheit die Länge mindestens eines der Reststiche in Abhängigkeit von der jeweiligen Nadelstellung zum Zeitpunkt der Enderkennung zu verringern. Dabei ist ein fester Anschlag in der Bewegungsbahn eines mittels eines Pneumatikzylinders verschwenkbaren Hebels angeordnet, der normalerweise dem Umkehren der Transportrichtung der Nähmaschine dient. Durch Begrenzen der Schwenkbewegung dieses Hebels kann die Stichlänge auf einen vorbestimmten Teil der vollen Stichlänge verkürzt werden. Der Anschlag verhindert dann aber die beispielsweise zum Verriegeln am Nahtanfang und am Nahtende erforderliche Transportrichtungsumkehr.

Der Erfindung liegt die Aufgabe zugrunde, eine Antriebs- und Steuervorrichtung zu schaffen, die das Aussehen einer auf einer automatisierten Nähanlage hergestellten Naht weiter verbessert.

Eine Antriebs- und Steuervorrichtung für Nähmaschinen, Nähautomaten und dergleichen, mit einer Erkennungseinheit, die zwecks Enderkennung anspricht, wenn sich die Nähwerkzeuge dem Soll-Nahtende bis auf einen vorbestimmten Abstand genähert haben, einer mittels der Erkennungseinheit auslösbaren Vorwahl-Stichzähleinheit zur Vorgabe einer vorbestimmten Anzahl von im Anschluß an die Enderkennung noch auszuführenden Reststichen, und einer Korrektureinheit zum selbsttätigen Verstellen der Länge mindestens eines der Reststiche in Abhängigkeit von der jeweiligen Nadelstellung zum Zeitpunkt der Enderkennung ist erfindungsgemäß dadurch gekennzeichnet, daß die Korrektureinheit auf einen zur beliebigen Stichlängeneinstellung vorgesehenen Stichsteller einwirkt oder mit einer Transporteinheit gekoppelt ist, die während des Ausführens der Reststiche zwecks Stichlängeneinstellung in Abhängigkeit von der Korrektureinheit für einen Teil der Transportbewegung außer Eingriff mit dem Nähtgut bringbar ist, oder unmittelbar mit einem gesonderten Transportantrieb gekoppelt ist.

Bei der erfindungsgemäßen Auslegung läßt sich die Abweichung des letzten Nadeleinstichs von der Solleinstichstelle erheblich kleiner als eine halbe Stichlänge machen, ohne daß die Möglichkeit einer Transportrichtungsumkehr oder auch einer beliebigen Einstellung der vollen Stichlänge beschränkt wird.

Bei Ankoppeln der Korrektureinheit an einen gesonderten Transportantrieb lassen sich zweckmäßig mittels der Korrektureinheit die Transportgeschwindigkeit und/oder die Transportdauer für den oder die zu korrigierenden Reststiche einstellen. Die Antriebs- und Steuervorrichtung nach der Erfindung eignet sich nicht nur für Nähmaschinen, bei denen die Nähgutbewegung ausschließlich erfolgt, während die Nadel außer Eingriff mit dem Nähgut ist, sondern auch für Nähmaschinen mit Nadeltransport. Im letztgenannten Fall ist eine Synchronisationsvorrichtung zum Erfassen der Horizontalkomponente der Nadelbewegung und zur davon abhängigen Steuerung des Transportantriebs vorgesehen. Im Falle von Nähanlagen mit Koordinatentisch kann die Korrekturvorrichtung den X-Antrieb und den Y-Antrieb bedarf sweise getrennt oder gemeinsam beeinflussen.

In weiterer Ausgestaltung der Erfindung weist die Korrektureinheit eine Stellvorrichtung auf, welche die Länge mindestens eines Reststiches stetig oder schrittweise um einen Betrag ändert, der unmittelbar abhängig von der zum Zeitpunkt der Enderkennung vorliegenden Nadelstellung ist. Dies erlaubt es beispielsweise, die Länge eines oder mehrerer Reststiche genau so zu bemessen, daß der letzte Nadeleinstich mit dem Soll-Nahtende zusammenfällt. Es wird ein Nahtbild erreicht, das von demjenigen einer Handnaht praktisch nicht mehr unterschieden werden kann. Insbesondere bei Verteilen von gegebenenfalls notwendigen größeren Stichlängenkorrekturen auf mehrere Reststiche wird die Korrektur praktisch unsichtbar. Das Nahtbild ist gleich oder besser als das einer Handnaht.

Die Vorrichtung läßt sich so auslegen, daß die Stichlänge nur verkürzt oder nur verlängert wird. Die Korrektur wird jedoch unauffälliger, wenn die Stichlänge in Abhängigkeit von der Nadelstellung zum Zeitpunkt der Enderkennung bedarfsweise verlängerbar oder verkürzbar ist, d.h. eine Korrektur nach beiden Seiten möglich ist.

In der Praxis ist die tatsächliche Transportphase, d.h. diejenige Phase, innerhalb deren während jeder Umdrehung der Haupt-oder Armwelle der Nähmaschine das Nähgut gegenüber der Nadel bewegt werden kann, je nach Modell und Maschinenverschleiß unterschiedlich. Diesem Umstand läßt sich durch Verwendung einer Eingabe- und Speichereinheit zur Festlegung eines maschinenspezifischen Übersetzungsfaktors zwischen der Nadelstellung und der Transportphase der Maschine Rechnung tragen. Der Übersetzungsfaktor, also ein Korrekturfaktur zwischen dem Winkel, den die Hauptwelle im Zeitpunkt der Enderkennung gegenüber einer vorbestimmten Bezugswinkellage, z.B. der Winkellage "Nadel unten", einnimmt, und der zugehörigen Transportphase, kann konstant oder transportphasenbhängig sein. Im letztgenannten Fall ist die Antriebs- und Steuervorrichtung vorzugsweise derart ausgelegt, daß die Funktion der Korrektureinheit zusätzlich von der zum Zeitpunkt der Enderkennung vorliegenden Transportphase abhängig gemacht ist. Mittels - der Korrektureinheit kann die Länge eines oder mehrerer Reststiche in Abhängigkeit von einem Algorithmus korrigiert werden, der eine Relation einerseits zwischen der Nadelstellung und der Transportphase zum Zeitpunkt der Enderkennung sowie andererseits der eingestellten vollen Stichlänge und einem vorgegebenen Bruchteil der vollen Stichlänge ist.

Bevorzugte Auslegungen der Erkennungseinheit ergeben sind aus den Ansprüchen 9 bis 14 und 16. Bei Verwendung eines Koordinatentischs und einer Erkennungseinheit mit Detektorzellenmatrix läßt sich gemäß Anspruch 15 zum Ausbilden von in einem Winkel zueinander stehenden Nähten mittels der Erkennungseinrichtung die Winkel halbierende ermitteln und das Soll-Nahtende selbsttätig auf die Winkelhalbierende legen. Erkennungseinheiten mit Detektorzellenreihe oder Detektorzellenmatrix erlauben im übrigen, Zusatzkorrekturen gemäß Anspruch 13 vorzunehmen.

Die Erfindung ist im folgenden anhand von bevorzugten Ausführungsbeispielen näher erläutert. In den beiliegenden Zeichnungen zeigen:
Fig. 1 ein Blockschaltbild einer Antriebs- und Steuervorrichtung nach der Erfindung,
Fig. 2 eine Teilansicht der Nähmaschine mit einer Erkennungseinheit in Form einer Transmissionslichtschranke,
Fig. 3 das Ausgangssignal der Erkennunggseinheit gemäß Fig. 2,
Fig. 4 eine schematische Draufsicht auf einen Randabschnitt des Nähgutes mit verschiedenen Reststichfolgen,
Fig. 5 ein Kreisdiagramm für die Drehbewegung der Nähmaschinen-Hauptwelle,
Fig. 6 eine Draufsicht ähnlich Fig. 4 mit Reststichfolgen, wie sie bei einer abgewandelten Auslegung der Korrektureinheit erhalten werden,
Fig. 7 eine schematische Seitenansicht einer Nähmaschine mit Stichlängen-Verstellaktuator,
Fig. 8 eine schematische Darstellung einer Nähmaschine mit gesondertem Transportantrieb,
Fig. 9 ein Geschwindigkeits/Zeit-Diagramm, das verschiedene Korrekturmöglichkeiten der Anordnung gemäß Fig. 8 erkennen läßt,
Fig. 10 ein Kreisdiagramm ähnlich Fig. 5,
Fig. 11 schematisch eine abgewandelte Ausführungsform der Erkennungseinheit,
Fig. 12 Ausgangssignale der Erkennungseinheit gemäß Fig. 11,
Fig. 13 schematisch einen Nähgutbefestigungsrahmen mit eingespanntem Nähgut,
Fig. 14 Geschwindigkeits/Zeit- und Drehzahl/Zeit-Diagramme für das Nähen mit dem Rahmen gemäß Fig.13,
Fig. 15 einen Ausschnitt des Geschwindigkeits/Zeit-Diagramms der Fig. 14 in zeitgedehntem Maßstab,
Fig. 16 ein detailliertes Blockschaltbild einer Antriebs- und Steuervorrichtung nach der Erfindung,
Fig. 17 eine Draufsicht auf eine Kragenecke,
Fig. 18 ein Prinzipschaltbild einer bei einer Nähmaschine mit Nadeltransport vorgesehenen Synchronisationsvorrichtung, sowie
Fig. 19 bei der Synchronisationsvorrichtung nach Fig. 18 auftretende Signale.

Fig. 2 zeigt schematisch den Armkopf 10 einer Nähmaschine mit Nadel 11 und Drückerfuß 12. Im veranschaulichten Ausführungsbeispiel wird auf ein Basismaterial 13, z. B. ein Kleidungsstück, ein Etikett 14 aufgenäht. Als Erkennungseinheit ist eine Transmissionslichtschranke vorgesehen, die aus einer Lichtquelle 15 und einem Empfänger 16 besteht. Bei dem Empfänger 16 handelt es sich beispielsweise um eine Planar-Fotodiode, die auf der Nähgutunterlage 17 angebracht ist. Der Empfänger 16 befindet sich in Nährichtung in Abstand von der Nadel 11. Im Betrieb wird das Nähgut 13, 14 durch einen Transport (nicht dargestellt) in der durch den Pfeil 18 angedeuteten Vorschubrichtung vorgeschoben. Dabei decken zunächst das Kleidungsstück 13 und das Etikett 14 den Empfänger 16 ab. Das Ausgangssignal des Empfängers 16 hat einen niedrigen Pegel 19 (Fig. 3). Bei der Weiterbewegung des Nähguts 13, 14 gibt schließlich das Etikett 14 den Empfänger 16 frei. Das Ausgangssignal des Empfängers 16 springt auf einen höheren Pegel 20. Der Sprung vom Pegel 19 auf den Pegel 20 schaltet eine Vorwahl-Stichzähleinheit ein, die eine vorbestimmte Anzahl von Reststichen vorgibt. Es handelt sich dabei um die Anzahl von Stichen, die im Anschluß an den Pegelsprung 19,20 (die Enderkennung) noch durchgeführt werden muß, um das bei 22 angedeutete Soll-Nahtende zu erreichen. Die Vorwahl-Stichzähleinheit kann, wie bekannt (DE-OS 30 18 797), als gesonderter Stichzähler. ausgebildet sein. Vorzugsweise ist die Vorwahl-Stichzähleinheit 21 aber hardware-oder softwaremäßig in eine zentrale Steuereinheit 25 (Fig. 1) integriert.

Wie aus der ersten Reststichfolge der vergrößerten Darstellung gemäß Fig. 4 zu erkennen ist, fällt der letzte Nadeleinstich 25 mit der in einem vorbestimmten Abstand a von der Nähgutkante 23 liegenden Soll-Einstichstelle jedoch nur dann zusammen, wenn der Abstand zwischen der Enderkennungsstelle (in Fig. 4 bei 26 angedeutet) und dem Soll-Nahtende 22 ein ganzzahliges Vielfaches der Reststichlänge ist. Die Nadel 11 kann aber zum Zeitpunkt der Enderkennung eine beliebige Stellung einnehmen. Drei weitere Beispiele für unterschiedliche Nadelstellungen bei der Enderkennung sind in der Fig. 4 und der Fig. 5 veranschaulicht, wobei letztere auch als vergrößerte Draufsicht auf die Stirnfläche der Hauptwelle der Nähmaschine betrachtet werden kann. Dabei ist angenommen, daß sich die Hauptwelle in Richtung des Pfeils 27 dreht. Eine vorbestimmte Bezugswinkellage der Hauptwelle, z.B. die der unteren Stellung der Nadel 11 entsprechende Winkellage, ist mit Pos 1 bezeichnet. Das Nähgut darf bei den meisten Nähmaschinentypen nur transportiert werden, während die Nadel 11 aus dem Nähgut herausgezogen ist. Dies führt zu dem in Fig. 5 angedeuteten maximalen Transportbereich. Erfolgt nunmehr z.B. die Enderkennung in einer von der Bezugsposition Pos 1 um den Winkel a1 entferntenWin-Welstellung 31, würde ohne Korrektur der letzte Nadeleinstich am Punkt 32 der Fig. 5 liegen. Für andere Erkennungszeitpunkte entsprechend den Winkelstellungen 33 und 35, die um die Winkel α2 bzw. α3 von der Bezugsposition Pos 1 entfernt sind, würden bei Anwendung des Korrekturverfahrens gemäß der DE-OS 3018 797 letzte Nadeleinstiche 35 bzw. 36 gemäß Fig. 4 erhalten. Der letzte Nadeleinstich stimmt daher nur zufällig mit dem Soll-Nahtende 22 überein (bei 25); in den meisten Fällen liegt er vom Soll-Nahtende 22 mehr oder minder (bis zu einer halben Stichlänge) weit entfernt.

Um diesen Mißstand zu beseitigen, ist vorliegend eine von der Erkennungseinheit (in Fig. 1 allgemein mit 28 bezeichnet) gesteuerte Korrektureinheit vorgesehen, welche die Länge mindestens eines der Reststiche in Abhängigkeit von der jeweiligen Stellung der Nadel 11 zum Zeitpunkt der Enderkennung selbsttätig verstellt. Diese Korrektureinheit 29 ist vorzugsweise gleichfalls in die zentrale Steuereinheit 25 hardware- oder softwaremäßig integriert.

Im Ausführungsbeispiel gemäß Fig. 5 erfolgt eine Korrektur im letzten Stich. In Fig. 5 entspricht ein Winkel von 360° einer vollen Stichlänge. Die Stichlänge des letzten Stiches wird nun auf einen Wert verkürzt, der einerseits dem komplementärwinkel β = 360° - α und andererseits einem maschinenspezifischen Übersetzungsfaktor zwischen der Nadelstellung (Winkel a oder β) und der Transportphase entspricht. Infolgedessen liegen auch bei der Enderkennung in den Winkelstellungen 31, 33, 35 die letzten Nahteinstiche 39, 50 bzw. 51 am Soll-Nahtende 22. Für die Durchführung dieser Korrektur werden der Winkel a oder der zugehörige Komplementärwinkel β bezogen auf eine feste Bezugsposition der Hauptwelle, z.B. die Position Pos 1 (Nadel unten), über einen inkrementalen Positionsgeber 37 gemessen und für die Korrektur im letzten Stich zusammen mit der bei der Enderkennung vorliegenden Transportstellung in einem Speicher 38 eingespeichert. Der Positionsgeber 37 ist mit der in Fig. 1 bei 42 angedeuteten Hauptwelle der Nähmaschine 53 unmittelbar gekoppelt. Eine Eingabe- und Speichereinheit 55 dient der Eingabe und Speicherung des Übersetzungsfaktors. Die Korrektureinheit 29 wirkt auf einen Stichsteller oder einen unabhängigen Transportantrieb (Block 55 in Fig. 1).

Es versteht sich, daß die Korrektur auch bei einem anderen als dem letzten Reststich durchgeführt werden kann, beispielsweise dem vorletzten Stich. Dies empfiehlt sich insbesondere dann, wenn die Stichlängenkorrektur durch Verstellen des Stichstellers der Nähmaschine erfolgt. Außerdem kann die variable Stichlängenkorrektur auch auf mehrere Reststiche aufgeteilt werden.

Anhand der Fig. 6 sei eine abgewandelte Ausführungsform der Erfindung erläutert, bei der eine Stichlängenkorrektur nach plus und minus um einen vorgegebenen Bruchteil der jeweiligen vollen Stichlänge vorgesehen ist..Dabei sind das Soll-Nahtende, die Nähgutkante und die Enderkennungsstelle wiederum mit 22 bzw. 23 bzw. 26 bezeichnet. Es ist angenommen, daß sich die Stichlänge um 20 % verlängern und um 20 % verkürzen läßt. Die Strecke a ist auch hier der gewünschte konstante Abstand zwischen dem Soll-Nahtende 22 und der Nähgutkante 23.

Wie im Falle der Ausführungsform gemäß den Fign. 4 und 5 wird bei Erreichen der Enderkennungsstelle 26 der Winkel a gemessen und eingespeichert. Der Komplementärwinkel β kann durch die Subtraktion β = 360 ° - a bestimmt werden. Entsprechend dem Prinzipbild der Fig. 1 wird die Winkellage der von einem nicht veranschaulichten Antriebsmotor angetriebenen Nähmaschine 53 von dem inkrementalen Positionsgeber 37 bestimmt, der Signale in Abhängigkeit von Bruchteilen einer vollen Umdrehung der Hauptwelle 52 abgibt. Es sei angenommen, daß eine volle Umdrehung der Hauptwelle 52, d.h. ein Drehwinkel von 360°, einer Anzahl N lmpulsen des Positionsgebers 37 entspricht. Die dem Winkel a entsprechende Positionsgeber-Impulszahl sei mit N₁ bezeichnet. Die Korrektureinheit 29 vergleicht nunmehr die Winkel a und β mit 360/2; bzw. die Impulszahlen N₁ und N-N₁ = N₂ mit N/2. Wenn ermittelt wird, daß
a < 360/2 bzw. N₁ < N/2.

wird der Wert N₁/0,2 N gebildet und dann auf einen ganzzahligen Betrag abgerundet. Dieser ganzzahlige Betrag gibt die Anzahl der letzten Stiche an, die um 20 % verkürzt werden müssen.

Zeigt sich aber, daß
a > 360°/2 bzw. N₁ > N/2

oder
β < 360°/2 bzw. N₂ < N/2

wird der Wert N_{2/}0,2 N errechnet und sodann auf einen ganzzahligen Betrag abgerundet. Dieser Betrag entspricht der Anzahl der letzten Stiche, die um 20% zu verlängern sind.

Ist jedoch oder dann erfolgt keine Korrektur mehr, da der Fehler kleiner als 10% der Stichlänge ist und nur durch einen noch feineren Korrekturschritt korrigiert werden könnte.

Die entsprechenden Verhältnisse sind in Fig. 6 zusammengestellt, wobei die oberste und die ! unterste Stichfolge den letztgenannten Fall betreffen, wo keine Korrektur vorgenommen wird (gemessene Winkel a₅ bzw. α₆, β₆). Wie zu erkennen ist, erfordern die Winkel α₁, β₁, zwei Stichlängenverkürzungen. Im Falle der Winkel a₂, β2 reicht eine Stichlängenverkürzung aus. Bei der darunter eingezeichneten Stichfolge führt die normale Stichlänge zum Soll-Nahtende 22. Die Winkel α₃, β₃ bedingen eine einzige Stichverlängerung, während die Winkel α₅, β₅ zwei Stichverlängerungen notwendig machen.

Für den angenommenen Fall einer Korrektur um 120% oder -20% der normalen Stichlänge werden, wie aus Fig. 6 hervorgeht, maximal zwei Reststiche in ihrer Länge variiert. Während in Fig. 6 eine Korrektur für den letzten oder die beiden letzten Stiche veranschaulicht ist, versteht es sich, daß eine entsprechende Korrektur innerhalb der Reststichfolge auch früher vorgenommen werden kann, beispielsweise beim zweitletzten und drittletzten Stich.

Die Stichlängenkorrektur gemäß Fig. 6 ist auch nicht auf Korrekturschritte von 20 % beschränkt. Vielmehr sind allgemein Korrekturschritte von X% möglich. Entsprechend dem oben geschilderten Vorgehen wird auch hier wiederum oder
amitß

verglichen. Wenn beispielsweise ermittelt wird, daß
N₁ dann liefert x% · N

auf eine ganze Zahl abgerundet die Anzahl der mit -X% durchzuführenden Korrekturen.
N₁ Wenn
< 0,5 erfolgt keine Korrektur;
N wenn 0,5 <X% · N <1,5

erfolgt eine einzige Korrektur mit -X%;
N₁ wenn 1,^{5 <} X% · N

< 2,5 erfolgen zwei Korrekturen mit -X% und so weiter.
Ist dagegen
bzw.
N₂ dann liefert X% · N

auf eine ganze Zahl abgerundet die Anzahl der mit +X% vorzunehmenden Korrekturen.
^{N}₂ Wenn X% · N

< 0,5 erfolgt keine Korrektur;
wenn ^{0,5} <X% · N

1,5 erfolgt eine einzige Korrektur mit +X%;
N₂ wenn 1,5 < X% N

< 2,5 erfolgen zwei Korrekturen mit +X%;
N₂ wenn 2,5 < X% N X% N

< 3,5 werden drei Stichlängen um je +X% verlängert.

Die Korrektur findet also immer nur dann statt, wenn die Abweichung größer als 0,5X, d.h. größer als die Hälfte der kleinstmöglichen Verkürzung oder kleinstmöglichen Verlängerung ist.

Bei dieser Korrekturart ist der Zusammenhang zwischen Stichlänge und Korrekturlänge, d.h. +X oder -X von Bedeutung. Die Korrektur muß als vorgegebener Bruchteil der jeweils eingestellten Stichlänge durchgeführt werden können.

Im Rahmen der vorstehenden Erläuterung der Fign. 4 und 6 wurde vereinfachend davon ausgegangen, daß der Übersetzungsfaktor zwischen der Nadelstellung und der Transportphase konstant und gleich 1 ist. Diese Bedingung führt zu den angegebenen Korrekturalgorithmen. Wird aber von der Einheit 55 der Fig. 1 ein von 1 abweichender Ubersetzungsfaktor k_{αT} eingegeben, der konstant oder eine Funktion der Transportphase zum Zeitpunkt der Enderkennung sein kann, ist in den genannten Korrekturalgorithmen der Wert a durch ak_{uT} zu ersetzen. Der Übersetzungsfaktor läßt sich beispielsweise hardwaremäßig digital vorgeben. Er kann auch softwaremäßig aus z. B. in einem EPROM-Speicher vorgesehenen Tabellen entnommen werden. Im Falle einer Transportphasenabhängigkeit des Übersetzungsfaktors wird die Einheit 55 zweckmäßig über den Speicher 38 angesteuert.

Die Korrektureinheit 29 kann sowohl bei der Ausführungsform nach den Fign. 5 und 5 als auch bei derjenigen gemäß Fig. 6 an einen Aktuator 57 angeschlossen sein, der seinerseits auf den Stichsteller, z.B. in Form eines Stichlängen-Einstellrades 58 der Nähmaschine 53, einwirkt, wie dies in Fig. 7 angedeutet ist. Bei der Auslegung nach den Fign. 5 und 5 muß der Aktuator eine kontinuierliche oder mehrstufige Variation der Stichlänge zulassen, während für die Ausführungsform nach Fig. 6 eine Stichlangenverstellung um X% ausreicht. Bei dem Aktuator 57 kann es sich beispielsweise um einen Schrittmotor handeln.

Entsprechend einer abgewandelten Ausführungsform kann von der Korrektureinheit 29 eine Transporteinheit angesteuert werden, die während des Ausführens der Reststiche zur Stichlängeneinstellung für einen Teil der Transportbewegung außer Eingriff mit dem Nähgut bringbar ist. Eine Lösung dieser Art ist in Fig. 8 skizziert. Die Hauptwelle 52 der Nähmaschine 53 ist wiederum in nicht näher veranschaulichter Weise über einen Antriebsmotor angetrieben. Auf der Hauptwelle 52 oder einer Verlängerung dieser Welle sitzt der inkrementale Positionsgeber 37, der beispielsweise aus einer mit einer Lichtschranke zusammenwirkenden Strichscheibe 50 besteht. Der Transport des Nähguts 13, 15 erfolgt mit Hilfe eines separaten Motors 51, mit dem ein Transportrad 52 verbunden ist. Das Transportrad 52 läßt sich, gegebenenfalls zusammen mit dem Motor 51, nach oben, d.h. für einen Transport zum Nähgut, oder nach unten (weg vom Nähgut, wenn kein Transport erwünscht ist) mittels eines Elektromagneten 53 verstellen. Der Antrieb der Hauptwelle 52 und der Elektromagnet 53 sind in nicht näher dargestellter Weise über eine inkrementale elektrische Welle miteinander synchronisiert, welche die mechanische Übertragung ersetzt, die bei mechanischen Nähmaschinen in bekannter Weise die Transportund die Nadelbewegung synchronisiert. Ein Aktuator 54 bewegt den Presserfuß 55 zum Nähgut und ermöglicht dann den Transport durch die Antriebseinheit 51, 52.

Auf den Elektromagneten 53 oder einen äquivalenten Aktuator kann verzichtet werden, wenn der Transportmotor 51 derart ausgelegt ist, daß er innerhalb der für die Ausbildung eines Reststiches vorgesehenen Zeitdauer gestartet, auf die der Stoffgeschwindigkeit v entsprechende gewünschte Drehzahl beschleunigt und wieder auf Stillstand abgebremst werden kann. Bei einer derartigen Ausführungsform kann das Transportrad 53 in dauerndem Kontakt mit dem Nähgut bleiben. Der Transport erfolgt gemäß den Kurven nach Fig. 9. Dabei wird das Nähgut nur in dem erlaubten Sektor B, - 0 →A₁ der Fign. 9 und 10 bewegt. Innerhalb dieses erlaubten Sektors befindet sich die Nadel 11 mit Sicherheit außerhalb des Nähguts. Der für den Transport gesperrte Bereich A - U→ B ist in Fig. 9 schraffiert. Wenn sich das Nähgut beim Transport bewegt, ohne zu rutschen, ist der pro Umdrehung der Hauptwelle 52 zurückgelegte Weg (d.h. die Stichlänge) gegeben durch
wₖ Vₖ · tₖ·

Das bedeutet, daß die Stichlänge sowohl durch Variieren der Stoffgeschwindigkeit vₖ als auch durch die Transportdauer tₖ beeinflußt werden kann. Verschiedene Variationsmöglichkeiten sind in Fig. 9 mit den Geschwindigkeiten v₁ und v₂ sowie den unterschiedlichen Transportdauern t₁, t₂ und t₃ angedeutet. Die Zonen B → U (Nadel unten) - A und B₁ → 0 (Nadel oben) → Aₜ sowie die Transportdauern tₖ werden bei einer eingestellten Stoffgeschwindigkeit vₖ durch Zählen der Impulse des Positionsgebers 37 erfaßt oder eingestellt, weil die Zeit für das Drehen der Hauptwelle 52 von B₁ über 0 nach A , eine Funktion der Drehzahl; der Hauptwelle ist.

Bei Nähmaschinen mit Nadeltransport ist zusätzlich dafür zu sorgen, daß die Transportbewegung und die Horizontalkomponente der Nadelbewegung synchron ablaufen. Für diesen Zweck wird eine Synchronisationsvorrichtung vorgesehen, welche den Transporter in enger Abhängigkeit von der z.B. sinusförmigen horizontalen Nadelbewegung in der Weise führt, daß der Strofftransport auch bei unten befindlicher Nadel stattfindet. Ein Ausführungsbeispiel einer solchen Synchronisationsvorrichtung ist in Fig. 18 dargestellt. Der Positionsgeber 37 steuert einen Generator 56 an, der ein sinusähnliches Ausgangssignal Ug gemäß Fig. 19 liefert. Dieses Signal wird einem spannungsgesteuerten Oszillator 57 zugeführt. Durch dessen Ausgangssignal ∫vcowird der in diesem Fall als Schrittmotor ausgelegte Transportmotor 51 gesteuert. Die Halbwellen des Signals U sind synchron zu der Horizontalkomponente der Bewegung der in das Nähgut eintauchenden Nadel, während die Amplitude des Signals U proportional zur Drehzahl der Hauptwelle ist 8a ∫vco proportional zu U₉ und die Schrittgeschwindigkeit des Transportmotors 51 ihrerseits proportional zu/_{vco} ist, wird das Nähgut in der gewünschten Weise vorbewegt. Uber eine Leitung 58 kann an den Transportmotor 51 ein Richtungssignal für eine Stichumkehr angelegt werden.

An Stelle einer Transmissions-Lichtschranke, wie sie in Fig. 2 veranschaulicht ist, kann zur Enderkennung auch eine an sich bekannte (DE-OS 30 18 797) Reflexionslichtschranke vorgesehen sein.

Die Erkennungseinheit 28 kann stattdessen auch eine UV-Licht-Sender/Empfängereinheit aufweisen. Aufzunähende Stoffteile, wie Taschen, Etiketten oder dergleichen können in einem solchen Fall in einer für UV-Licht empfindlichen und nur im UV-Licht sichtbar werdenden Tinte ganz oder nur im Randbereich getränkt werden. Die UV-Licht-Sender/Empfängereinheit erfaßt dann den Rand zwischen der auf UV-Licht ansprechenden Tinte und Bereichen, die nicht mit einer solchen Tinte getränkt sind.

Fig. 11 zeigt schematisch eine weiter abgewandelte Ausführungsform der Erkennungseinrichtung 28. Es handelt sich dabei um einen Schattendetektor mit zwei wechselweise einschaltbaren Lichtquellen 59, 60 und einem Lichtempfänger 61. Die in Nährichtung vor dem Rand des Etiketts 15 liegende Lichtquelle 59 erzeugt, wenn der Rand von dem _{I} kollimierten Lichtstrahl dieser Lichtquelle i getroffen wird, einen bei 62 angedeuteten _{I} Schatten. Der kollimierte Lichtstrahl der in Nährichtung hinter dem Etikettenrand 15 befindlichen Lichtquelle 60 wirft keinen solchen Schatten. Durch abwechselndes Einschalten der beiden Lichtquellen 59, 60 wird der Rand als Sprung in dem Ausgangssignal A des Lichtempfängers 61 erkennbar, wie dies in Fig. 12 dargestellt ist.

Die Erkennungseinheit 28 kann auch eine in Nahtrichtung ausgerichtete Reihe von Detektorzellen, beispielsweise Fotodioden, aufweisen, die auf den Kontrast zwischen Etikett 15 und Basismaterial 13 ansprechen. Bei dieser Zellenreihe kann es sich vorzugsweise um einen CCD-IC handeln. Ein solcher integrierter Schaltungsbaustein ist in Fig. 8 bei 63 angedeutet. Eine Erkennungseinheit mit Detektorzellenreihe hat den Vorteil, daß der Rand übere mehrere Zellen hinweg überwacht werden kann. Damit lassen sich nicht nur die Lage des Randes, sondern auch dessen Geschwindigkeit mit Bezug auf die Detektorzellenreihe erfassen. Es ist möglich, die erfolgte Korrektur zu kontrollieren und gegebenenfalls anschließend eine zweite Korrektur vorzunehmen, falls die erste Korrektur noch nicht den gewünschten Erfolg hatte.

Des weiteren kann die Erkennungseinheit 28 mit einer Detektorzellenmatrix ausgerüstet sein. Eine solche Matrix läßt sich aus einem oder mehreren CCD-Array-ICs aufbauen. Dabei kann das Bild des unter einer CCD-Kamera positionierbaren Nähgutes, z.B. eines Etiketts 14, auf dem Basismaterial 13 erfaßt und in einem Computersystem mit einem anfänglich eingespeicherten Musterbild verglichen werden. Eine weitere Möglichkeit besteht darin, eine Erkennungseinheit mit einem Taster vorzusehen, der einen Nähgutbefestigungsrahmen abtastet. In einem solchen Fall wird das Etikett 14, eine Tasche oder dergleichen über das Basismaterial 13 gelegt und dann mit Hilfe eines z.B. aus Metall bestehenden, in Fig. 13 bei 65 schematisch angedeuteten Rahmens befestigt. Die aus Basismaterial 13, Etikett 15 und Befestigungsrahmen 65 bestehende Einheit läßt sich dann in einem Nähautomaten wie auf einem Koordinatentisch verarbeiten. Das Nähgut wird in den beiden Richtungen X und Y bewegt. Der Zentralcomputer des Nähautomaten steuert dabei den Antrieb der Hauptwelle und damit die Nadelbewegung sowie einen X-Antrieb und einen Y-Antrieb in der Weise, daß beispielsweise gemäß Fig. 13 die Kontur A₀ - A, - A₂ - A₃ genäht wird. Die Drehzahl n der Hauptwelle bestimmt die Stoffgeschwindigkeit v_{stoff}. Es erfolgt eine Nähgutbewegung, wie sie oben anhand der Fign. 9 und 10 erläutert ist, wobei ein Transport wiederum nur in der Zone B₁ 0 A₁ gestattet ist. Abweichend von der zuvor beschriebenen Ausführungsform werden jedoch Stoffbewegungen in den Achsen X und Y ausgeführt.

Entsprechend Fig. 15 ändert sich beispielsweise beim Herstellen der Naht von A₂ nach A₃ die mittlere Stoffgeschwindigkeit v_{Stoff} in Abhängigkeit von der Maschinendrehzahl n, weil die Nähmaschine von Stillstand auf Arbeitsdrehzahl beschleunigt und am Nahtende wieder auf Stillstand abgebremst werden muß. Dabei soll die Naht als solche mit konstanter Stichlänge ausgeführt werden. Um dies zu gewährleisten, muß der für jeden Stich zurückgelegte Stoffweg wₓ = vx . tₓ konstant gehalten werden. Damit diese Bedingung auch in den Beschleunigungs- und Bremsbereichen eingehalten wird, regelt die Zentraleinheit die Transportzeit und die Stoffgeschwindigkeit in der in Fig. 15 skizzierten Weise.

Wie aus Fig. 15 folgt, die den Bereich _{£} der Fig. 15 in zeitgedehntem Maßstab darstellt, nimmt beim Beschleunigen die Transportdauer ab, die für jeden Stich zur Verfügung steht. Um die Stichlänge gleich zu halten, ist daher die Transportgeschwindigkeit innerhalb der für die einzelnen Stiche zur Verfügung stehenden Transportphasen entsprechend zu erhöhen.

In der zuvor erläuterten Weise sorgt auch in diesem Fall die Korrektureinheit im Bereich des Nahtendes für die gegebenenfalls notwendige Korrektur, indem sie die Stichlänge eines oder mehrerer Reststiche verkürzt oder verlängert. Die Enderkennung kann in diesem Fall beispielsweise über einen Taster der Erkennungseinheit erfolgen, welcher den Befestigungsrahmen 65 abtastet.

Fig. 16 zeigt ein Prinzipschaltbild für eine Nähanlage mit Koordinatenantrieb. Für die X-Y-Bewegung ist ein Zweimotoren-Regelantrieb mit einem Motor 67 für den Transport in X-Richtung und einem Motor 68 für den Transport in Y-Richtung vorgesehen. Die Hauptwelle 52 der Nähmaschine 53 wird von einem Motor 71 angetrieben. Mit der Hauptwelle 52 ist der Positionsgeber 37 verbunden. Pneumatische, elektromechanische oder andere Aktuatoren für Zusatzfunktionen, wie Fadenwischen, Fadenschneiden, Presserfußbetätigung und dergleichen sind bei 73, 75 bzw. 75 dargestellt. Die Aktuatoren 73 bis 75 werden über zugehörige Leistungsstufen 76, 77 bzw. 78 angesteuert. Ein Fadenüberwachungsglied 79 überwacht die ordnungsgemäße Fadenzufuhr. Von einer vorzugsweise mit CCD-Array ausgestatteten, auf das Nähgut gerichteten Kamera 80 kommen Informationen über die Mustererkennung und die Bewegung des Nähgutes relativ zum Nähfuß, d. h. zur Nadel 11. Diese Informationen werden in einer Bildverarbeitungseinheit, z. B. CCD-Einheit, 82 verarbeitet und von dort an eine Zentraleinheit 83 weitergegeben, bei der es sich zweckmäßig um eine Mikroprozessor-Mastereinheit handelt. Die Zentraleinheit 83 koordiniert die Bewegungen der Hauptwelle 52 sowie des Transports in den Achsen X und Y über entsprechende Leistungsverstärker 85, 85 bzw. 86. Die Koordination geschieht unter Zwischenschaltung eines Slave-Mikrocomputers 87. Die Zusatzfunktionen, wie Fadenwischen, Fadenschneiden, Presserfußbetätigung usw., werden über die Ports der Zentraleinheit 83 direkt angesteuert. Während des Nähvorgangs überwacht die Kamera 80 das Nähgut; sie liefert Daten für die vorstehend erläuterten Korrekturvorgänge und das Positionieren.

Wenn z.B. ein Kragen, wie er schematisch in Fig. 17 bei 90 dargestellt ist, am Rand genäht werden soll, wird dieser Kragen zunächst von der Kamera 80 als Muster auf der Tischplatte der Nähmaschine erkannt. Danach wird der Nähvorgang in der Weise eingeleitet, daß der Kragen in Nährichtung (Pfeil 91) bis zur Ecke 92 genäht wird. Die Kamera 80 überwacht die Naht und gibt Informationen an die Zentraleinheit 83. Zu den anhand der Mustererkennung virtuell gezogenen, im Abstand a vom Kragenrand 93 verlaufenden Naht-Sollrichtungen A-A, B-B wird die virtuelle Winkelhalbierende 95 gebildet, die durch den Schnittpunkt PI der Nahtrichtungen verläuft. Von der Zentraleinheit 83 werden über Leistungsstufen 95, 96 Aktuatoren 97 (für die X-Richtung) bzw. 98 (für die Y-Richtung) angesteuert, die beispielsweise dem Aktuator 53 der Fig. 8 entsprechen können. Dadurch wird im Bedarfsfall die Stichlänge eines oder mehrerer Reststiche so korrigiert, daß die erste Naht genau im Punkt P1 oder jedenfalls in einem auf der Winkelhalbierenden 95 liegenden Punkt endet. Von dort ausgehend fängt dann das Nähen in der Richtung B-B an.

Über eine alphanumerische Tastatur 99 eines Eingabepultes 100 werden alle Befehle eingegeben, wie:
- Fahre in die Position 1
- Drehe Hauptwelle langsam in der einen oder der anderen Richtung
- Transportiere langsam in X- oder Y-Richtung
- Speichere die erreichte Lage der Hauptwelle
- Hebe oder senke Presserfuß
- Führe Prüfprogramm durch, usw.

Das Eingabepult 100 steht mit der Zentraleinheit 83 über eine Ein-/Ausgabeeinheit 101 in Verbindung. An die Zentraleinheit 83 ist ferner ein gepufferter RAM-Speicher 102 zum Abspeichern der Daten betreffend Winkelpositionen, Mustererkennung, Übersetzungsfaktor, Art der Synchronisation zwischen Nadel- und Transportbewegung und dergleichen angeschlossen. Die Datenübertragung zwischen dem Positionsgeber 37, der Zentraleinheit 83 und dem Slave-Mikrocomputer 87 erfolgt über eine Positionsgeber-Ein-/Ausgabeeinheit 103 und eine lmpulsverwaltungseinheit 105. Zusätzhardware, wie Zähler, Flipflops usw. ist bei 105 angedeutet.

## Patentansprüche

1. Antriebs- und Steuervorrichtung für Nähmaschinen, Nähautomaten und dergleichen, mit einer Erkennungseinheit (28; 80, 82), die zwecks Enderkennung anspricht, wenn sich die Nähwerkzeuge dem Soll-Nahtende (22) bis auf einen vorbestimmten Abstand (a) genähert haben, einer mittels der Erkennungseinheit auslösbaren Vorwahl-Stichzähleinheit (21) zur Vorgabe einer vorbestimmten Anzahl von im Anschluß an die Enderkennung noch auszuführenden Reststichen, und einer Korrektureinheit (29, 83) zum selbsttätigen Verstellen der Länge mindestens eines der Reststiche in Abhängigkeit von der jeweiligen Nadelstellung zum Zeitpunkt der Enderkennung, dadurch gekennzeichnet, daß die Korrektureinheit (29, 83) auf einen zur beiiebigen Stichlängeneinstellung vorgesehenen Stichsteller (48) einwirkt, oder mit einer Transporteinheit (51, 52, 53; 67, 68, 97, 98) gekoppelt ist, die während des Ausführens der Reststiche zwecks Stichlängerieinsteilung in Abhängigkeit von der Korrektureinheit für einen Teil der Transportbewegung außer Eingriff mit dem Nähgut bringbar ist, oder unmittelbar mit einem gesonderten Transportantrieb (51) gekoppelt ist.

2. Antriebs- und Steuervorrichtung nach Anspruch 1, dadurch gekennzeichnet, daß mittels der Korrektureinheit (29) die Transportgeschwindigkeit und/oder die Transportdauer für den oder die zu korrigierenden Reststiche einstellbar sind.

3. Antriebs- und Steuervorrichtung nach Anspruch 1 oder 2 für Nähmaschinen mit Nadeltransport, gekennzeichnet durch eine Synchronisationsvorrichtung (56, 57) zum Erfassen der Horizontalkomponente der Nadelbewegung und zur davon abhängigen Steuerung des Transportantriebs (51, 52).

4. Antriebs- und Steuervorrichtung nach Anspruch 1 oder 2 mit einem einen X-Antrieb (67, 97) und einen Y-Antrieb (68, 98) aufweisenden. Koordinatentisch, dadurch gekennzeichnet, daß mittels der Korrektureinheit (83) der X-Antrieb (67, 97) und der Y-Antrieb (68, 98) bedarf sweise getrennt oder gemeinsam steuerbar sind.

5. Antriebs- und Steuervorrichtung nach einem der vorhergehenden Ansprüche, dadurch gekennzeichnet, daß die Korrektureinheit (29, 83) eine Stellvorrichtung aufweist, welche die Länge mindestens eines Reststiches stetig oder schrittweise um einen Betrag ändert, der unmittelbar abhängig von der zum Zeitpunkt der Enderkennung vorliegenden Nadelstellung ist.

6. Antriebs- und Steuervorrichtung nach einem der vorhergehenden Ansprüche, gekennzeichnet durch eine Eingabe- und Speichereinheit (44; 99, 10t, 102) zur Festlegung eines maschinenspezifischen Übersetzungsfaktors zwischen der Nadelsteilung und der Transportphase der Maschine.

7. Antriebs- und Steuervorrichtung nach einem der vorhergehenden Ansprüche, dadurch gekennzeichnet, daß die Funktion der Korrektureinheit (29; 83) zusätzlich von der zum Zeitpunkt der Enderkennung vorliegenden Transportphase abhängig gemacht ist.

8. Antriebs- und Steuervorrichtung nach Anspruch 7, dadurch gekennzeichnet, daß mittels der Korrektureinheit (29, 83) die Länge eines oder mehrerer Reststiche in Abhängigkeit von einem Algorithmus korrigierbar ist, der eine Relation einerseits zwischen der Nadelstellung und der Transportphase zum Zeitpunkt der Enderkennung sowie andererseits der eingestellten vollen Stichiänge und einem vorgegebenen Bruchteil der vollen Stichlänge ist.

9. Antriebs- und Steuervorrichtung nach einem der vorhergehenden Ansprüche, dadurch gekennzeichnet, daß die Erkennungseinheit (28) eine Transmissions- oder Reflexionslichtschranke (15,16) aufweist.

10. Antriebs- und Steuervorrichtung nach einem der Ansprüche 1 bis 8, dadurch gekennzeichnet, daß die Erkennungseinheit (28) eine UV-Licht-Sender-Empfängereinheit zum Erkennen eines Nähgutrandes aufweist, der mit einer unter UV-Licht aufieuchtenden Tinte getränkt oder beschichtet ist.

11. Antriebs- und Steuervorrichtung nach einem der Ansprüche 1 bis 8, dadurch gekennzeichnet, daß die Erkennungseinheit (28) einen Schattendetektor (59, 60, 61) mit mindestens zwei wechselweise einschaltbaren Lichtquellen (59, 60) und einem Lichtempfänger (61) zum Ermitteln der Lichtpegeldifferenz aufweist.

12. Antriebs- und Steuervorrichtung nach einem der Ansprüche 1 bis 8, dadurch gekennzeichnet, daß die Erkennungseinheit (28) eine in Nahtrichtung ausgerichtete Detektorzellenreihe (63) aufweist.

13. Antriebs- und Steuervorrichtung nach Anspruch 12. dadurch gekennzeichnet, daß die Korrektureinheit (29) mit einer Anordnung zum Einleiten einer Zusatzkorrektur versehen ist, die in Abhängigkeit von der Bewegung des Nähgutendes mit Bezug auf die Erkennungseinheit (28) anspricht, wenn eine zunächst ausgeführte Korrektur nicht mit der gewünschten Genauigkeit stattgefunden hat.

14. Antriebs- und Steuervorrichtung nach einem der Ansprüche 1 bis 8 und gegebenenfalls Anspruch 13, dadurch gekennzeichnet, daß die. Erkennungseinheit (28; 80, 82) eine Detektorzellenmatrix zum Erkennen eines zuvor eingespeicherten Musters mit virtuellem Soll-Nahtende und zum Ansteuern der Korrektureinheit (29; 83) in Abhängigkeit vom Abstand zum Soll-Nahtende aufweist.

15. Antriebs- und Steuervorrichtung nach Ansprüchen 4 und 14, dadurch gekennzeichnet, daß eine Einheit zum Ermitteln einer virtuellen Winkelhalbierenden (94) des von zwei Soll-Nahtverläufen eingeschlossenen Winkels vorgesehen und mittels der Korrektureinheit (83) der Einstich am Schnittpunkt der Ist-Nahtverläufe auf die virtuelle Winkelhalbierende legbar ist.

16. Antriebs- und Steuervorrichtung nach einem der Ansprüche 1 bis 8, dadurch gekennzeichnet, daß die Erkennungseinheit (28) einen Taster zum Abtasten eines Nähgutbefestigungsrahmens (65) aufweist.

## Claims

1. A drive and control device for sewing machines, automatic sewing machines and the like, having a detection unit (28; 80,82) which, for the purpose of detecting the end, responds when the sewing tools have approached the desired end of the seam (22) to within a predetermined distance (a), a preselection stitch counting unit (21) which can be actuated by means of the detection unit, for presetting a predetermined number of residual stitches to be executed following on the end detection, and a correction unit (29, 83) for automatically adjusting the length of at least one of the residual stitches depending on the particular needle position at the moment of the end detection, characterised in that the correction unit (29, 83) acts on a stitch regulating mechanism (45) provided for any desired stitch length setting, or is coupled to a feed unit (51, 52, 53; 67, 65, 97, 98) which can be brought out of engagement with the material being sewn for a portion of the feed movement during the execution of the residual stitches for the purpose of adjusting the stitch length depending on the correction unit, or is coupled directly to a separate feed drive (51).

2. A drive and control device as claimed in Claim 1, characterised in that the feed speed and/or the feed duration for the residual stitch or stitches to be corrected are adjustable by means of the correction unit (29).

3. A drive and control device as claimed in Claim 1 or 2, for sewing machines with needle feed, characterised by a synchronization device (56, 57) to detect the horizontal component of the needle movement and to control the feed drive (51, 52) depending thereon.

4. A drive and control device as claimed in Claim 1 or 2, having a coordinate table comprising an X-drive (67, 97) and a Y-drive (68, 98), characterised in that the X-drive (67, 97) and the Y-drive (68, 98) can be controlled separately or jointly by means of the correction unit (83) as necessary.

5. A drive and control device as claimed in one of the preceding Claims, characterised in that the correction unit (29,53) comprises a regulating device which alters the length of at least one residual stitch continuously or step-by-step, by an amount which is directly dependent on the needle position obtaining at the moment of end detection.

6. A drive and control device as claimed in one of the preceding Claims, characterised by an input and storage unit (44; 99,101,102) to establish a ratio factor, specific to the machine, between the needle position and the feed phase of the machine.

7. A drive and control device as claimed in one of the preceding Claims, characterised in that the operation of the correction unit (29; 83) is additionally made dependent on the feed phase present at the moment of end detection.

8. A drive and control device as claimed in Claim 7, characterised in that, by means of the correction unit (29, 83), the length of one or more residual stitches can be corrected depending on an algorithm which is a relationship, on the one hand between the needle position and the feed phase at the moment of end detection and, on the other hand between the set complete stitch length and a preset fraction of the complete stitch length.

9. A drive and control device as claimed in one of the preceding Claims, characterised in that the detection unit (28) comprises a transmission or reflection light barrier (15,16).

10. A drive and control device as claimed in one of the Claims 1 to 8, characterised in that the detection unit (28) comprises an ultraviolet-light ¦ transmitter-receiver unit to detect an edge of the material being sewn which is impregnated or coated with an ink which glows under ultraviolet light.

11. A drive and control device as claimed in one of the Claims 1 to 8, characterised in that the detection unit (28) comprises a shade detector (59, 60, 61) having at least two light sources (59, 60) which can be switched on alternately and a light receiver (61) to determine the difference in the level of light.

12. A drive and control device as claimed in one of the Claims 1 to 8, characterised in that the detection unit (28) comprises a row of detector cells (63) aligned in the direction of the seam.

13. A drive and control device as claimed in Claim 12, characterised in that the correction unit (29) is provided with a device for initiating an additional correction which responds depending on the movement of the end of the material being sewn with respect to the detection unit (28) if a correction carried out at first has not taken place with the desired accuracy.

14. A drive and control device as claimed in one of the Claims 1 to 8 and possibly Claim 13, characterised in that the detection unit (28; 80,82) comprises a matrix of detector cells to detect a previously stored pattern with a virtual desired end of the seam and to control the correction unit (29; 83) depending on the distance from the desired end of the seam.

15. A drive and control device as claimed in Claims 4 and 14, characterised in that a unit is provided to determine a virtual angle bisector (94) of the angle formed by two desired seam lines and the insertion of the needle at the point of intersection of the actual seam lines can be laid on the virtual angle bisector by means of the correction unit (83).

16. A drive and control device as claimed in one of the Claims 1 to 8, characterised in that the detection unit (28) comprises a sensor to sense a frame (65) securing the material being sewn.

## Revendications

1°- Dispositif d'entraînement et de contrôle de pilotage pour des machines à coudre, des unités automatiques de couture et des appareils analogues, avec une unité de reconnaissance (28, 80, 82), qui fonctionne pour reconnaître l'extrémité, lorsque les instruments de couture se sont approchés jusqu'à une distance prédéterminée (a) de l'extrémité prescrite de la couture (22), une unité de comptage de points de couture à présélection (21) qui peut être déclenchée au moyen de l'unité de reconnaissance d'extrémité pour indiquer un nombre prédéterminé de points restants encore à faire suivant la reconnaissance d'extrémité, et une unité de correction (29, 83) pour le déplacement automatique de la longueur d'au- moins l'un des points restants en fonction de la position de l'aiguille au moment de la reconnaissance d'extrémité, caractérisé en ce que l'unité de correction (29, 83) agit sur un régulateur de point (48) prévu pour toute régulation de longueur de points, et elle est couplée avec une unité de transport (51, 52, 53; 67, 68, 97, 90) qui peut être désengrénée du tissu à coudre pendant l'exécution des points restants en vue du réglage se la longeur de point en fonction de l'unité de correction pour une partie du mouvement de transport, et qui est couplée directement avec un système particulier d'entraînement du transport (51).

•- Dispositif d'entraînement et de contrôle de pilotage suivant la revendication 1, caractérisé en ce que la vitesse de transport et/ou la durée du transport pour le ou les points restants à corriger sont réglables au moyen de l'unité de correction (29).

3°- Dispositif d'entraînement et de contrôle de pilotage suivant la revendication 1 ou 2 pour des machines à coudre avec transport d'aiguille, caractérisé en ce qu'il comporte un dispositif de synchronisation (56, 57) pour saisir la composante horizontale du mouvement de l'aiguille et pour effectuer la commande qui en résulte de l'entraînement de transport (51, 52).

4° - Dispositif d'entraînement et de contrôle de pilotage suivant la revendication 1 ou 2 avec une table de coordonnées présentant un entraînement X (67, 97) et un entraînement Y (68, 98), caractérisé en ce que, au moyen de l'unité de correction (83), l'entraînement X (67, 97) et l'entraînement Y (68, 98) peuvent être commandés séparément ou conjointement suivant les besoins.

5°- Dispositif d'entraînement et de contrôle de pilotage suivant l'une quelconque des revendications 1 à 4, caractérisé en ce que l'unité de correction (29, 83) présente un dispositif de réglage qui modifie la longeur d'au moins un point restant, de manière continue ou par paliers, d'une valeur qui dépend directement de la position de l'aiguille au moment de la reconnaissance d'extrémité.

6°. Dispositif d'entraînement et de contrôle de pilotage suivant l'une quelconque des revendications 1 à 5, caractérisé en ce qu'il comporte une unité d'entrée et de mémorisation (44, 99,101,102) pour la fixation d'un facteur de transfert spécifique de la machine entre la position de l'aiguille et la phase de transport.

7°- Dispositif d'entraînement et de contrôle de pilotage suivant l'une quelconque des revendications 1 à 6, caractérisé en ce que la fonction de l'unité de correction (29, 83) est, de plus, rendue dépendante de la phase de transport en cours au moment de la reconaissance d'extrémité.

8°- Dispositif d'entraînement et de contrôle de pilotage suivant la revendication 7, caractérisé en ce que la longueur d'un ou de plusieurs points restants peut être corrigée au moyen de l'unité de correction (29, 83) en fonction d'un algorithme, qui est une relation, d'une part, entre la position de l'aiguille et la phase de transport au moment de la reconnaissance d'extrémité, ainsi que, d'autre part, de la longueur totale de point réglée et d'une fraction prédéterminée de la longueur totale du point.

9°- Dispositif d'entraînement et de contrôle de pilotage suivant l'une quelconque des revendications 1 à 8, caractérisé en ce que l'unité de reconnaissance (28) présente une barrière photoélectrique en transmission ou en réflexion (15,16).

10°- Dispositif d'entraînement et de contrôle de pilotage suivant les revendications 1 à 8, caractérisé en ce que l'unité de reconnaissance (28) présente une unité émetteur/récepteur de lumière UV pour la reconnaissance d'un bord de tissu à coudre, qui est imprégné ou enduit d'une encre qui devient visible en lumière UV.

11°- Dispositif d'entraînement et de contrôle de pilotage suivant l'une quelconque des revendications 1 à 8, caractérisé en ce que l'unité de reconnaissance (28) présente un détecteur d'ombre (59, 60, 61) ayant au moins deux sources de lumière (59, 60) qui peuvent être branchées alternativement et un récepteur de lumière (61) pour la détermination de la différence des niveaux lumineux.

12°- Dispositif d'entraînement et de contrôle de pilotage suivant l'une quelconque des revendications 1 à 8, caractérisé en ce que l'unité de reconnaissance (28) présente une rangée de cellules de détection (63) disposée dans la direction de la couture.

13° Dispositif d'entraînement et de contrôle de pilotage suivant la revendication 12, caractérisé en ce que l'unité de correction (29) est munie d'un système permettant d'introduire une correction supplémentaire, qui répond en fonction du mouvement de l'extrémité du tissu à coudre suivant l'unité de reconnaissance (28), lorsqu'une correction tout d'abord effectuée n'a pas été faite avec la précision désirée.

14°- Dispositif d'entraînement et de contrôle de pilotage suivant l'une quelconque des revendications 1 à 8, le cas échéant, la revendication 13, caractérisé en ce que l'unité de reconnaissance (28, 80, 82) présente une matrice de cellules détectrices pour la reconnaissance d'un modèle préalablement mis en mémoire avec une extrémité de couture prescrite virtuelle et pour la commande de l'unité de correction (29, 83) en fonction de l'écart avec l'extrémité prescrite de la couture.

15°- Dispositif d'entraînement et de contrôle de pilotage suivant les revendications 4 à 14, caractérisé en ce qu'une unité est prévue pour déterminer une bissectrice virtuelle (94) de l'angle formé par deux tracés de coutures prescrits et que la piqûre peut être faite, grâce à l'unité de correction (83) au point d'intersection des tracés des coutures effectives sur la bissectrice virtuelle.

16°- Dispositif d'entraînement et de contrôle de pilotage suivant l'une quelconque des revendications 1 à 8, caractérisé en ce que l'unité de reconnaissance (28) présente un palpeur pour balayer un cadre de fixation du tissu à coudre (65).
